# EUROPÄISCHE PATENTSCHRIFT

(11) **EP 4 050 177 B1**
(45) Veröffentlichungstag und Bekanntmachung des Hinweises auf die Patenterteilung: **08.11.2023**
(21) Anmeldenummer: 21020624.9
(22) Anmeldetag: 08.12.2021
(51) Int. Cl.: E04F 10/06

(54) **MARKISE**
AWNING
STORE

(30) Priorität: 25.02.2021 DE 202021100945 U
(43) Veröffentlichungstag der Anmeldung: 31.08.2022
(73) Patentinhaber: Erhardt Markisenbau GmbH, 89349 Burtenbach (DE)
(72) Erfinder: Krenn, Attila, 86316 Friedberg (DE); Baumeister, Christian, 89335 Ichenhausen (DE); Frank, Martin, 86381 Krumbach (DE)
(74) Vertreter: Pa-Munk

(56) Entgegenhaltungen:
- WO-A1-2011/101879
- DE-U1-202018 105 151

## Beschreibung

Die Erfindung betrifft eine Markise, insbesondere Pergolamarkise, mit einem aus einem Markisenkasten ausziehbaren, mit seinem vorderen Ende an einer Fallstange angebrachten Behang und mit vom Markisenkasten abgehenden, vorzugsweise im Bereich ihrer vorderen Enden auf einer jeweils zugeordneten Stütze aufgenommenen, seitlichen Führungsschienen, in denen der Behang und die Fallstange geführt sind und denen eine Abstandshalteeinrichtung zugeordnet ist.

Bei Pergolamarkisen und dergleichen kann es vorkommen, dass die Führungsschienen durch das Gewicht des Behangs nach innen gezogen werden. Dadurch verliert der Behang seine Spannung und hängt nach unten durch, was unerwünscht ist. Dem kann durch eine Abstandshalteeinrichtung entgegengewirkt werden. Hierzu könnte beispielsweise eine die Führungsschienen beziehungsweise die diese aufnehmenden Stützen verbindende Pfette vorgesehen sein.

Eine hierzu ähnliche Anordnung ist aus der DE 10 2014 004 289 A1 bekannt. Bei dieser bekannten Anordnung ist zur Bildung der Abstandshalteeinrichtung ein die Führungsschienen überbrückendes, hieran angreifendes Verbindungsprofil vorgesehen, das längenvariabel ausgebildet ist. Eine derartige Lösung erweist sich jedoch nicht nur als vergleichsweise aufwendig und störanfällig, sondern kann auch optisch ungünstig in Erscheinung treten, was auch für eine einfache Pfette oben genannter Art gilt. Anordnungen dieser Art erweisen sich daher als nicht einfach und optisch störungsfrei genug.

Hiervon ausgehend ist es daher die Aufgabe der vorliegenden Erfindung, eine Markise eingangs erwähnter Art mit einfachen und kostengünstigen Mitteln so zu verbessern, dass eine funktionell und optisch störungsfreie Anordnung erreicht wird.

Diese Aufgabe wird erfindungsgemäß dadurch gelöst, dass bei der gattungsgemäßen Anordnung zur Bildung der Abstandshalteeinrichtung die Fallstange mit an ihren seitlichen Enden angebrachten, seitlich vorspringenden Spreizorganen und die Führungsschienen mit im Bereich der vorderen Endstellung der Fallstange positionierten, nach innen vorspringenden Gegenspreizorganen versehen sind, auf welche die Spreizorgane der Fallstange beim Erreichen der vorderen Endstellung auflaufen, wobei die Gegenspreizorgane und die auf diese auflaufenden Spreizorgane eine laterale Spreizvorrichtung bilden, wodurch sich eine erwünschte laterale Spreizung der Führungsschienen ergibt.

Diese Maßnahmen ergeben in vorteilhafter Weise eine in die Führungsschienen und die Fallstange integrierte, laterale Spreizvorrichtung, deren Teile nicht nach außen in Erscheinung treten und daher keinerlei optische Störung verursachen können. Bei den Spreizorganen und Gegenspreizorganen handelt es sich um in sich starre, an der zugeordneten Unterlage befestigte Bauteile. Es handelt sich daher um eine praktisch wartungs- und störungsfreie Anordnung. Die Spreizorgane der Fallstange werden mit dieser bewegt und dabei automatisch in und außer Eingriff mit den Gegenspreizorganen der Führungsschienen gebracht. Zu den Vorteilen hinsichtlich guter Optik kommen daher auch eine hohe Zuverlässigkeit und funktionelle Störungsfreiheit hinzu.

Vorteilhafte Ausgestaltungen und zweckmäßige Fortbildungen der übergeordneten Maßnahmen sind in den Unteransprüchen angegeben.

So können die aufeinander auflaufenden Spreizorgane und Gegenspreizorgane vorteilhaft einander zugewandte Anlaufschrägen aufweisen, die jeweils einer zugeordneten, erhöhten Stützfläche vorgeordnet sind. Diese Maßnahmen ergeben eine besonders hohe Betriebssicherheit.

Eine weitere zweckmäßige Maßnahme kann darin bestehen, dass die Spreizorgane und/oder Gegenspreizorgane symmetrisch zu einer vertikalen Mittelebene und/oder zu einer Mittellängsebene ausgebildet sind. Die symmetrische Ausbildung der Spreizorgane und/oder Gegenspreizorgane stellt sicher, dass man ein und dasselbe Organ für die linke und für die rechte Seite verwenden kann, was den Herstellungs- und Montageaufwand reduzieren kann.

Vorteilhaft können zumindest die Spreizorgane der Fallstange symmetrisch zu ihrer vertikalen Mittelebene ausgebildet und mit zwei seitlichen, gegenläufig gegeneinander geneigten Anlaufschrägen versehen sein. Die Spreizorgane der Fallstange können dementsprechend zumindest im Bereich ihres oberen Rands eine oder mehrere fallstangenseitig auskragende Laschen aufweisen, denen jeweils eine dem oberen Rand der zugeordneten Stirnseite der Fallstange benachbarte Eingriffsausnehmung zugeordnet ist. Dies erleichtert nicht nur die richtige Positionierung, sondern gewährleistet auch eine zuverlässige Abstützung entgegen der beim Auflaufen auf die führungsschienenseitigen Gegenspreizorgane entstehenden Schubkräfte.

Die führungsschienenseitigen Gegenspreizorgane können vorteilhaft in einer zugeordneten, führungsschienenseitigen Innennut angeordnet und daher symmetrisch zu ihrer Mittellängsebene ausgebildet sein und benötigen dementsprechend nur eine seitliche Anlaufschräge mit benachbarter Stützfläche.

Weitere vorteilhafte Ausgestaltungen und zweckmäßige Fortbildungen der übergeordneten Maßnahmen sind in den restlichen Unteransprüchen angegeben und aus der nachstehenden Beispielsbeschreibung anhand der Zeichnung näher entnehmbar.

In der nachstehend beschriebenen Zeichnung zeigen:
- Figur 1: eine schematische Ansicht einer Pergolamarkise,
- Figur 2: eine Draufsicht auf den vorderen Endbereich einer Führungsschiene und des benachbarten Bereichs der Fallstange,
- Figur 3: eine Einzeldarstellung der Spreiz- und Gegenspreizorgane der Anordnung gemäß Figur 2,
- Figur 4: eine Stirnansicht der Fallstange,
- Figur 5: eine Einzeldarstellung des Spreizorgans der Fallstange,
- Figur 6: eine Innenansicht des vorderen Abschnitts einer Führungsschiene und
- Figur 7: eine Einzeldarstellung des Gegenspreizorgans der Führungsschiene.

Die der Figur 1 zugrunde liegende Pergolamarkise enthält einen im Bereich ihres oberen Endes vorgesehenen Markisenkasten 1, dessen über die ganze Markisenbreite durchgehender Gehäusemantel 2 stirnseitig durch zwei hieran angebrachte Blendenkappen 3 verschlossen ist. Der Gehäusemantel 2 besitzt einen hier nicht näher dargestellten, durchgehenden Ausziehschlitz, über den ein durch ein Markisentuch oder dergleichen gebildeter Behang 4 aus dem Markisenkasten 1 ausziehbar ist. Im Markisenkasten 1 befindet sich in der Regel eine auf den seitlichen Blendenkappen 3 gelagerte Wickelwelle, auf die der Behang 4 aufwickelbar ist. Das vordere Ende des Behangs 4 ist an einer Fallstange 5 befestigt, die mittels eines nicht näher dargestellten Seilzugs bewegbar ist.

Die Fallstange 5 und der Behang 4 sind mit seitlichen Führungselementen versehen und hiermit in seitlichen Führungsschienen 6 geführt, die von den Blendenkappen 3 abgehen und im Bereich ihres gegenüberliegenden, vorderen Endes frei enden können oder, wie im dargestellten Beispiel, auf jeweils einer zugeordneten Stütze 7 aufgenommen sein können, die bis zum Untergrund reicht.

Die seitlichen Führungselemente der Fallstange 5 können, wie aus Figur 2 entnehmbar ist, als auf über die Stirnseite der Fallstange 5 auskragenden Achsen drehbar gelagerte Rollen 8 ausgebildet sein, die in einer zugeordneten Spur 9 der Führungsschienen 3 laufen, wobei in der Regel ein seitliches Laufspiel gegeben ist. Der Behang 4 ist ebenfalls mit seitlichen Führungselementen 10 versehen, die angenäht oder angeklebt sein können. Dabei kann es sich beispielsweise um einen Keder oder dergleichen handeln. Die Führungsschienen 3 können mit den Führungsmitteln 10 des Behangs zugeordneten Führungskanten 11 etc. versehen sein, an denen eine seitliche Anlage erfolgen kann.

Bei Pergolamarkisen oder dergleichen ergibt sich vielfach eine vergleichsweise große Länge sowie ein großer Abstand der Führungsschienen 6. Dabei kann es vorkommen, dass das Gewicht des Behangs 4 dazu führt, dass die Führungsschienen 6 nach innen gezogen beziehungsweise gebogen werden, wie in Figur 1 durch unterbrochene Pfeile angedeutet ist, so dass der Behang 4 nach unten ausbaucht und durchhängt. Um dem entgegenzuwirken, ist eine Abstandshalteeinrichtung vorgesehen, durch welche die Führungsschienen 6 entgegen der vom Behang ausgeübten, nach innen gerichteten Kraft lateral nach außen gespreizt werden, wie in Figur 1 durch Pfeile s angedeutet ist.

Zur Bildung der genannten Abstandshalteeinrichtung ist die Fallstange 5, wie aus Figur 4 ersichtlich ist, im Bereich ihrer seitlichen Enden mit jeweils einem Spreizorgan 12 versehen. Die Führungsschienen 6 sind, wie in Figur 6 gezeigt ist, im Bereich der vorderen Endstellung der Fallstange 5, das heißt in dem Bereich, den die Fallstange 5 am vorderen Ende ihrer Ausziehbewegung erreicht, positionierten Gegenspreizorganen 13 versehen. Beim Erreichen der vorderen Endstellung der Fallstange 5 laufen die Spreizorgane 12 der Fallstange 5 auf die Gegenspreizorgane 13 der Führungsschienen 6 auf, wie aus den Figuren 2 und 3 ersichtlich ist. Die Spreizorgane 12 und Gegenspreizorgane 13 springen in seitlicher, das heißt in aufeinander zustrebender Richtung vor, wodurch sich die erwünschte laterale Spreizung der Führungsschienen 6 unter Beibehaltung einer exakten Zentrierung der Fallstange 5 ergibt.

Die Spreizorgane 12 und Gegenspreizorgane 13 besitzen gemäß Figuren 5 und 7 in Auflaufrichtung einander zugewandte Anlaufschrägen 14, 15, die beim Auflaufvorgang einer jeweils zugeordneten, erhöhten Stützfläche 16, 17 vorgeordnet sind. Beim Auflaufvorgang bewirken die Anlaufschrägen zunächst eine allmähliche laterale Spreizung, bis die Stützflächen 16, 17 in der Endstellung aneinander anliegen, wie aus den Figuren 2 und 3 ersichtlich ist. Die Erhöhung der erhöhten Stützflächen 16, 17 ist so an die Dehnbarkeit des Behangs 4 angepasst, dass ein straff gespannter Behang nicht reißt und ein schlaff durchhängender Behang gespannt wird.

Die Spreizorgane 12 und Gegenspreizorgane 13 sind so ausgebildet, dass sie spiegelbildlich rechts und links verwendbar sind. Hierzu können die Spreizorgane 12 und Gegenspreizorgane 13 wahlweise symmetrisch zu einer vertikalen Mittelebene und/oder symmetrisch zu einer Mittellängsebene ausgebildet sein. Im dargestellten Beispiel sind die Spreizorgane 12 der Fallstange 5, wie am besten aus Figur 5 ersichtlich ist, im Bereich ihres oberen Rands mit einer oder mehreren, hier drei fallstangenseitig auskragenden Laschen 18 versehen, denen jeweils eine dem oberen Rand der zugeordneten Stirnseite der Fallstange 5 benachbarte Eingriffsausnehmung 19 zugeordnet ist. Zwecks Verwendbarkeit rechts und links ist das Spreizorgan 12 daher symmetrisch zu einer vertikalen Mittelebene ausgebildet, so dass sich auch eine diesbezügliche Symmetrie der Laschen 18 ergibt. Gleichzeitig ergeben sich hier zwei den seitlichen Enden zugeordnete, gegenläufig geneigte Anlaufschrägen 14, die an einer durchgehenden Stützfläche 16 enden können. Es wäre aber auch denkbar, neben jeder Anlaufschräge 14 eine eigene Stützfläche zuzuordnen.

Zur Befestigung der Spreizorgane 12 besitzt gemäß Figur 4 jeweils eine Schraube 20 vorgesehen. Das Spreizorgan 12 ist gemäß Figur 5 eine der Schraube 20 zugeordnete Durchführausnehmung 21. Diese befindet sich im Bereich der vertikalen Mittelebene. Die Spreizelemente 12 können dementsprechend für links und rechts um die als Symmetrieachse fungierende vertikale Mittelebene um 180° gewendet werden, wobei jedes Mal, wie aus den Figuren 2 und 3 hervorgeht, nur eine Anlaufschräge 14 und die benachbarte Stützfläche 16 in Funktion kommen.

Die den Führungsschienen 6 zugeordneten Gegenspreizorgane 13 sind im dargestellten Beispiel gemäß Figur 7 symmetrisch zu ihrer Mittellängsebene ausgebildet. Dementsprechend benötigen die Gegenspreizorgane 13 nur eine Anlaufschräge 15 mit benachbarter Stützfläche 17. Zur Befestigung ist ebenfalls, wie Figur 6 erkennen lässt, eine Schraube 22 vorgesehen, der eine Durchführausnehmung 23 des Gegenspreizorgans 13 zugeordnet ist. Diese befindet sich im Bereich der als Symmetrielinie dienenden Mittellängsebene. Zur Verwendung rechts und links können die Gegenspreizorgane 13 daher ebenfalls einfach um ihre Symmetrielinie um 180° gedreht werden. Die Spreizorgane 12 sind gemäß Figur 4 einfach auf die hier durch Seitenkappen gebildeten Stirnseiten der Fallstange 5 aufgesetzt. Den Gegenspreizorganen 13 ist im Bereich der Führungsschienen 6 jeweils eine in Figur 6 angedeutete Innennut 24 zugeordnet, in welcher das Gegenspreizorgan 13 aufnehmbar und hierin an der gewünschten Position festlegbar ist.

Die in der Zeichnung gezeigte und oben beschriebene Ausführung der zur Bildung der Abstandshalteeinrichtung vorgesehenen Spreiz- und Gegenspreizorgane ist zwar eine besonders günstige Ausführung. Die Anmeldung ist natürlich darauf nicht beschränkt. So wäre es auch ohne Weiteres denkbar, die Spreiz- und/oder Gegenspreizorgane als aufeinander auflaufende Rollen- oder Gleitelemente oder als auf eine stationäre Backe etc. auflaufendes Rollen- oder Gleitelement oder umgekehrt als auf eine stationäre Rolle etc. auflaufendes Gleitelement etc. auszubilden. Ebenso wäre die Verwendung einer Wippe oder Feder etc. denkbar.

## Patentansprüche

1. Markise, insbesondere Pergolamarkise, mit einem aus einem Markisenkasten (2) ausziehbaren, mit seinem vorderen Ende an einer Fallstange (5) angebrachten Behang (4) und mit vom Markisenkasten (2) abgehenden, vorzugsweise im Bereich ihrer vorderen Enden auf jeweils einer zugeordneten Stütze (7) aufgenommenen, seitlichen Führungsschienen (6), in denen der Behang (4) und die Fallstange (5) geführt sind und denen eine Abstandshalteeinrichtung zugeordnet ist, **dadurch gekennzeichnet, dass** zur Bildung der Abstandshalteeinrichtung die Fallstange (5) mit an ihren seitlichen Enden angebrachten, seitlich vorspringenden Spreizorganen (12) und die Führungsschienen (6) mit im Bereich der vorderen Endstellung der Fallstange (5) positionierten, nach innen vorspringenden Gegenspreizorganen (13) versehen sind, auf welche die Spreizorgane (12) der Fallstange (5) beim Erreichen der vorderen Endstellung auflaufen, wobei die Gegenspreizorgane (13) und die auf diese auflaufenden Spreizorgane (12) eine laterale Spreizvorrichtung bilden, bilden, wodurch sich eine erwünschte laterale Spreizung der Führungsschienen (6) ergibt.

2. Markise nach Anspruch 1, **dadurch gekennzeichnet, dass** die aufeinander auflaufenden Spreizorgane (12) und Gegenspreizorgane (13) einander zugewandte Anlaufschrägen (14, 15) aufweisen, die jeweils einer zugeordneten, erhöhten Stützfläche (16, 17) vorgeordnet sind.

3. Markise nach einem der vorhergehenden Ansprüche, **dadurch gekennzeichnet, dass** die Spreizorgane (12) und/oder Gegenspreizorgane (13) symmetrisch zu einer vertikalen Mittelebene ausgebildet sind.

4. Markise nach einem der vorhergehenden Ansprüche, **dadurch gekennzeichnet, dass** die Spreizorgane (12) und/oder Gegenspreizorgane (13) symmetrisch zu einer Mittellängsebene ausgebildet sind.

5. Markise nach Anspruch 3, **dadurch gekennzeichnet, dass** zumindest die Spreizorgane (12) der Fallstange (5) symmetrisch zu ihrer vertikalen Mittelebene ausgebildet sind und zwei seitliche, gegeneinander geneigte Anlaufschrägen (14) aufweisen, die an einer zugeordneten Stützfläche (16) enden.

6. Markise nach Anspruch 4, **dadurch gekennzeichnet, dass** zumindest die Gegenspreizorgane (13) der Führungsschienen (6) symmetrisch zu ihrer Mittellängsebene ausgebildet sind und nur eine Stützfläche (17) mit benachbarter Anlaufschräge (15) aufweisen.

7. Markise nach Anspruch 5, **dadurch gekennzeichnet, dass** die Spreizorgane (12) der Fallstange (5) eine einem Befestigungsorgan zugeordnete Durchführausnehmung (21) aufweisen, die im Bereich ihrer Mittelquerebene vorgesehen ist.

8. Markise nach Anspruch 6, **dadurch gekennzeichnet, dass** die Gegenspreizorgane (13) der Führungsschienen (6) eine einem Befestigungsorgan zugeordnete Durchführausnehmung (23) aufweisen, die im Bereich ihrer Mittellängsebene vorgesehen ist.

9. Markise nach Anspruch 5, **dadurch gekennzeichnet, dass** die Spreizorgane (12) der Fallstange (5) zumindest im Bereich ihres oberen Rands wenigstens eine, vorzugsweise mehrere fallstangenseitig auskragende Laschen (18) aufweisen, denen jeweils eine dem oberen Rand der zugeordneten Stirnseite der Fallstange (5) benachbarte Eingriffsausnehmung (19) zugeordnet ist.

10. Markise nach Anspruch 6, **dadurch gekennzeichnet, dass** die Gegenspreizorgane (13) der Führungsschienen (6) in einer jeweils zugeordneten Innennut (24) der Führungsschienen (6) platziert sind.

## Claims

1. An awning, in particular a pergola awning, comprising a blind (4) extendable from an awning box (2), with its front end attached to a drop rod (5), and further with lateral guide rails (6) extending from the awning box (2), preferably, in the region of its front ends each one being received on an associated support (7), in which guide rails (6) the blind (4) and the drop rod (5) are guided and which are associated with a spreading device, **characterized in that** in order to form the spreading the drop rod (5) is provided with laterally protruding spreading elements (12) attached to its lateral ends, and further that the guide rails (6) are provided with inward protruding counter spreading elements (13) positioned in the region of the front end position of the drop rod (5) onto which counter spreading elements (13) the spreading elements (12) of the drop rod (5) run when the front end position is reached, with the counter spreading elements (13) and the spreading elements (12) running onto the latter form a lateral spreading device, whereby the counter spreading elements (13) and the spreading elements (12) running onto the said spreading elements (13) form a lateral spreading device, thus leading to a desirable spreading of the guide rails (6).

2. An awning in accordance with claim 1, **characterized in that** the spreading elements (12) running onto each other and counter spreading elements (13) are provided with mutually facing start up slopes (14, 15), each of them being disposed upstream of an associated, heightened support surface (16, 17).

3. An awning in accordance with any of the preceding claims, **characterized in that** the spreading elements (12) and/or counter spreading elements (13) are designed symmetrically to a vertical median plane.

4. An awning in accordance with any of the preceding claims, **characterized in that** the spreading elements (12) and/or counter spreading elements (13) are designed symmetrically to a median longitudinal plane.

5. An awning in accordance with claim 3, **characterized in that** at least the spreading elements (12) of the drop rod (5) are designed symmetrically to its vertical median plane and are provided with two lateral start up slopes (14) mutually inclined to each other ending at an associated support surface (16).

6. An awning in accordance with claim 4, **characterized in that** at least the counter spreading elements (13) of the guide rails (6) are symmetrically designed to form a median longitudinal plane and are provided with only one support surface (17) with adjacent start up slope (15).

7. An awning in accordance with claim 5, **characterized in that** the spreading elements (12) of the drop rod (5) are provided with an executing recess (21) associated with an attachment element, such reach executing recess (21) being provided in the region of its median transverse plane.

8. An awning in accordance with claim 6, **characterized in that** the counter spreading elements (13) of the guide rails (6) are provided with an execution recess (23) associated with an attachment element, such execution recess (23) being provided in the region of its median longitudinal plane.

9. An awning in accordance with claim 5, **characterized in that** the spreading elements (12) of the drop rod (5) at least in the region of its upper rim are provided with at least one, preferably several protruding drop rod side flaps (18), each one of the flaps (18) being associated with an engaging recess (19) adjacent to the upper rim of the associated end face of the drop rod (5).

10. An awning in accordance with claim 6, **characterized in that** each of the counter spreading elements (13) of the guide rails (6) are located in an associated inner groove (24) of the guide rails (6).

## Revendications

1. Store, en particulier store de pergola, comprenant une toile (4) apte à être retirée d'un caisson de store (2) et dont l'extrémité avant est montée sur une barre de chute (5), ainsi que des rails de guidage latéraux (6) qui s'étendent à partir du caisson de store (2) et sont reçus chacun, de préférence au niveau de leurs extrémités avant, sur un support (7) associé et dans lesquels sont guidées la toile (4) et la barre de chute (5) et auxquels est associé un dispositif d'écartement, **caractérisé par le fait que**, pour former ledit dispositif d'écartement, la barre de chute (5) est pourvue d'organes écarteurs (12) faisant saillie latéralement et montés à ses extrémités latérales, et les rails de guidage (6) sont pourvus de contre-organes écarteurs (13) qui font saillie vers l'intérieur et sont positionnés au niveau de la position finale avant de la barre de chute (5) et sur lesquels les organes écarteurs (12) de la barre de chute (5) montent lorsque la position finale avant est atteinte, dans lequel les contre-organes écarteurs (13) et les organes écarteurs (12) montant sur ceux-ci forment un dispositif écarteur latéral d'où résulte un écartement latéral souhaité des rails de guidage (6).

2. Store selon la revendication 1, **caractérisé par le fait que** les organes écarteurs (12) et les contre-organes écarteurs (13) qui montent les uns sur les autres présentent des pentes de montée (14, 15) montrant les unes vers les autres qui sont respectivement disposées en amont d'une surface d'appui (16, 17) surélevée associée.

3. Store selon l'une quelconque des revendications précédentes, **caractérisé par le fait que** les organes écarteurs (12) et/ou les contre-organes écarteurs (13) sont conçus de manière symétrique par rapport à un plan central vertical.

4. Store selon l'une quelconque des revendications précédentes, **caractérisé par le fait que** les organes écarteurs (12) et/ou les contre-organes écarteurs (13) sont conçus de manière symétrique par rapport à un plan longitudinal central.

5. Store selon la revendication 3, **caractérisé par le fait qu'**au moins les organes écarteurs (12) de la barre de chute (5) sont conçus de manière symétrique par rapport à leur plan central vertical et présentent deux pentes de montée (14) latérales inclinées l'une contre l'autre qui se terminent sur une surface d'appui (16) associée.

6. Store selon la revendication 4, **caractérisé par le fait qu'**au moins les contre-organes écarteurs (13) des rails de guidage (6) sont conçus de manière symétrique par rapport à leur plan longitudinal central et ne présentent qu'une seule surface d'appui (17) avec une pente de montée (15) adjacente.

7. Store selon la revendication 5, **caractérisé par le fait que** les organes écarteurs (12) de la barre de chute (5) présentent un évidement de passage (21) qui est associé à un organe de fixation et qui est prévu au niveau leur plan transversal central.

8. Store selon la revendication 6, **caractérisé par le fait que** les contre-organes écarteurs (13) des rails de guidage (6) présentent un évidement de passage (23) qui est associé à un organe de fixation et qui est prévu au niveau de leur plan longitudinal central.

9. Store selon la revendication 5, **caractérisé par le fait que** les organes écarteurs (12) de la barre de chute (5) présentent, au moins au niveau de leur bord supérieur, au moins une, de préférence plusieurs pattes (18) qui sont en saillie côté barre de chute et auxquelles est associé respectivement un évidement d'engagement (19) adjacent au bord supérieur de la face frontale associée de la barre de chute (5).

10. Store selon la revendication 6, **caractérisé par le fait que** les contre-organes écarteurs (13) des rails de guidage (6) sont placés dans une rainure intérieure (24) respectivement associée des rails de guidage (6).
